# EUROPÄISCHE PATENTSCHRIFT

(11) **EP 0 173 804 B1**
(45) Veröffentlichungstag und Bekanntmachung des Hinweises auf die Patenterteilung: **21.09.1988**
(21) Anmeldenummer: 85107283.5
(22) Anmeldetag: 13.06.1985
(51) Int. Cl.: H01H 33/02, H01H 33/98

(54) **Druckgasschalter**
Gas-blast switch
Interrupteur à gaz comprimé

(30) Priorität: 22.08.1984 CH 4015/84
(43) Veröffentlichungstag der Anmeldung: 12.03.1986
(73) Patentinhaber: BBC Brown Boveri AG, CH-5401 Baden (CH)
(72) Erfinder: Ischi, Jürg, CH-3428 Wiler (CH)

(56) Entgegenhaltungen:
- DE-A- 2 342 520
- DE-A- 2 811 509

## Beschreibung

Bei der Erfindung wird ausgegangen von einem Druckgasschalter nach dem Oberbegriff von Patentanspruch 1.

Mit diesem Oberbegriff nimmt die Erfindung auf einen Druckgasschalter Bezug, wie er in DE-A-2 811 509 beschrieben ist. Der bekannte Schalter weist ein isoliergasgefülltes, rohrförmiges Gehäuse auf, in dem zwei längs der Gehäuseachse relativ zueinander bewegliche Kontaktstücke angeordnet sind. Die Kontaktstücke bilden mit zwei quer zur Gehäuseachse durch die Gehäusewand geführten Stromanschlüssen eine U-förmige Stromschleife.

Bei diesem Schalter wird zum Löschen eines beim Ausschalten auf den Kontaktstücken fussenden Lichtbogens lsoliergas verwendet, weiches durch den Lichtbogen infolge Aufheizens komprimiert und in einem die Kontaktstücke umgebenden Heizvolumen gespeichert wird. Hierzu benötigt dieser Schalter ein lsolierrohr, dessen Innendurchmesser an den Aussendurchmesser eines beweglichen seiner beiden Kontaktstücke angepasst ist. Ein solches Isolierrohr stabilisiert zwar den im Zuge der U-förmigen Stromschleife brennenden und daher radialen magnetischen Kräften ausgesetzten Lichtbogen auf der Gehäuseachse, ist aber der unmittelbaren thermischen Einwirkung des Lichtbogens ausgesetzt und damit starkem Verschleiss unterworfen. Darüber hinaus sind beim bekannten Schalter die Stromanschlüsse in Richtung der Gehäuseachse gegeneinander versetzt, wodurch sich eine vergleichsweise grosse axiale Baulänge ergibt.

Weitere Druckgasschalter, bei denen der Schaltlichtbogen durch lsoliergas gelöscht wird, welches durch den Lichtbogen infolge Aufheizens komprimiert und in einem die Kontaktstücke umgebenden Heizvolumen gespeichert wird, sind aus US-A-4 139 752 und DE-A-2 342 520 bekannt. Beim Schalter nach US-A-4 139 752 wird der abzuschaltende Strom zentral an die Kontaktstücke geführt, wodurch sich eine vergleichsweise grosse axiale Baulänge des Schalters ergibt. Beim Schalter nach DE-A-2 342 520 wird der Strom quer zur Gehäuseachse an das als Stromzuführung dienende Gehäuse geführt. Auch dieser Schalter weist eine vergleichsweise grosse axiale Baulänge auf, da beide Stromanschlüsse in axialer Richtung gegeneinander versetzt unterhalb der den Schaltlichtbogen begrenzenden Trennstrecke am Gehäuse befestigt sind und der Strom vom oberen der beiden Stromanschlüsse zunächst in ein die Trennstrecke koaxial umgebendes Mantelteil des Gehäuses und dann über eine radial erstreckte Platte an ein düsenförmig ausgebildetes, feststehendes Kontaktstück geführt wird. Der vom Mantelteil, der Platte und den den Lichtbogen in der Trennstrecke aufnehmenden Kontaktstücken gebildete Strompfad besteht aus axialsymmetrischen Schleifen, welche den Lichtbogen auf der Gehäuseachse zentrieren und dessen radiales Auswandern verhindern.

Es ist Aufgabe der Erfindung, einen Druckgasschalter der eingangs genannten Art anzugeben, welcher einfach aufgebaut ist und in Richtung einer die Bewegung der Kontaktstücke definierenden Achse eine geringe Baulänge aufweist.

Die Aufgabe wird in Verbindung mit den Merkmalen des Oberbegriffs gemäss dem kennzeichnenden Teil des Anspruchs 1 gelöst. Der erfindungsgemässe Druckgasschalter zeichnet sich dadurch aus, dass er wegen seiner geringen Baulänge in Richtung der Kontaktstückachse derart in Schaltanlagen eingebaut werden kann, dass die Bahn des abzuschaltenden Stromes quer zur Kontaktstückachse verläuft. Hierdurch ist es möglich die Schaltanlage besonders raumsparend auszubilden. Darüber hinaus lässt sich ein solcher Schalter einfach montieren, da dessen Kontaktsystem unabhängig von seinem Gehäuse hergestellt und durch einfaches Aufstecken auf einen im Gehäuse befindlichen Festkontakt befestigt werden kann.

Die Erfindung wird nachfolgend anhand eines in der Zeichnung beschriebenen Ausfuhrungsbeispiels näher erläutert.

Hierbei zeigt:
Fig. 1 eine Aufsicht auf einen Schnitt nach der Linie I-I von Fig. 2 durch ein Ausführungsbeispiel des erfindungsgemäss ausgebildeten Druckgasschalters,
Fig. 2 eine Aufsicht auf einen Teilschnitt nach der Linie 11-11 der Fig. 1 durch das Ausführungsbeispiel des erfindungsgemäss ausgebildeten Druckgasschalters, und
Fig. 3 eine von links auf ein feststehendes Kontaktstück des Druckgasschalters nach Fig. 1 erfolgende Aufsicht, bei der Teile des Schalters entfernt sind.

In Fig. 1 bezeichnet 1 ein mit einem Isoliergas, wie etwa Schwefelhexafluorid von beispielsweise 4 bar Druck, gefülltes, zylinderförmiges Gehäuse. An einander diametral gegenüberliegenden Seiten des Gehäuses 1 sind Durchführungen 2 bzw. 3 vorgesehen, durch welche jeweils ein Stromanschluss 4 bzw. 5 für ein bewegliches vollzylindrisch ausgebildetes Kontaktstück 6 bzw. ein feststehend hohlzylindrisch ausgebildetes Kontaktstück 7 ins Innere des Gehäuses 1 geführt sind. Der Stromanschluss 2 ist über einen nicht dargestellten und beispielsweise als Viellamellenkontakt ausgebildeten Gleitkontakt mit dem durch einen nicht dargestellten Antrieb in Richtung einer strichpunktiert dargestellten Achse beweglichen Kontaktstück 6 elektrisch leitend verbunden.

Das bewegliche Kantaktstück 6 ist ebenso wie das feststehende Kontaktstück 7 abbrandfest ausgebildet. Beide Kontaktstücke können zur Übertragung von Nennstrom ausgebildet sein, jedoch ist es bei der Übertragung grosser Nennströme vorteilhaft, das bewegliche Kontaktstück 6 mit einem in der Fig. 1 punktiert dargestellten Nennstromkontakt 8 zu versehen, welcher mit einem mit dem feststehenden Kontaktstück 7 verbundenen und am Stromanschluss 5 befestigten (ebenfalls punktiert dargestellten) Nennstromkontakt 9 zusammenarbeitet. Hierdurch wird ein zu den nun lediglich als Abbrandkontakte wirkenden Kontaktstücken 6 und 7 parallel verlaufender Nennstrompfad gebildet, welcher ausserhalb eines Heizvolumens 10 verläuft, das von einem koaxial zu den Kontaktstücken 6 und 7 angeordneten Körper 11 aus einem druck- und abbrandfesten lsolierstoff, wie etwa glasfaserverstärktem Kunststoff, umgeben ist. Das Kontaktstück 7 muss nicht notwendigerweise hohlzylindrisch ausgebildet sein. Es ist vielmehr auch möglich, dass es vollzylindrisch ausgebildet ist und das Heizvolumen 10 abschliesst. In entsprechender Weise kann das bewegliche Kontaktstück 6 hohlzylindrisch ausgebildet sein.

Der isolierstoffkörper 11 weist eine untere Öffnung auf, in welche das bewegliche Kontaktstück 6 geführt ist, sowie eine obere Öffnung, in welcher der feststehende Kontakt 7 am Isolierstoffkörper 11 befestigt ist. Der feststehende Kontakt 7 enthält zwei als abbrandfeste Düsenhalbschalen ausgebildete Kontaktteile 12 und 13 (Fig. 2), welche in elektrisch leitender Verbindung mit dem Stromanschluss 5 stehen. Diese elektrisch leitende Verbindung kann dadurch bewirkt werden, dass der Stromanschluss 5 unmittelbar an das Kontaktstück 7 geführt ist oder nur mittelbar auf das Kontaktstück 7 wirkt.

Wie aus Fig. 2 ersichtlich, ist bei der beschriebenen Ausführungsform der Stromanschluss 5 aus zwei parallel zueinander verlaufenden Flachschienen 14 und 15 gebildet, welche im Bereich des Kontaktstückes 7 gegeneinander gabelförmig aufgeweitete Enden aufweisen. Die Enden der beiden Flachschienen 14 und 15 ruhen auf Isolierstoffteilen 16 bzw. 17, welche auf einander diametral gegenüberliegenden Aussenflächen beider Kontaktteile 12 bzw. 13 abgestützt sind (vgl. auch Fig. 3). Hierdurch ist es möglich, den zugeführten Strom in getrennte Windungen 18 bzw. 19 einer Spule 20 einzuspeisen, welche die Kontaktteile 12, 13 des Kontaktstückes 7 koaxial umgibt. Zu diesem Zweck sind die von den Flachschienen 14, 15 abgewandten Enden der Windungen 18,19 in elektrisch leitender Weise mit einem koaxial zur Spule 20 angeordneten Federring 21 verbunden, welcher die Kontaktteile 12, 13 zusammenpresst. Der Federring 21 ist aus elektrisch leitendem Material und vermittelt daher den elektrischen Kontakt zwischen der Spule 20 und den Kontaktteilen 12 bzw. 13.

Die beiden Flachschienen 14,15 stehen unter der Wirkung einer Feder 22. Hierdurch werden die Flachschienen 14,15 einerseits in definierter Weise auf den Kontaktteilen 12, 13 abgestützt und wird andererseits eine definierte Kontaktkraft zwischen den Flachschienen 14, 15 und einem im Stromanschluss vorgesehenen Festkontakt 23 erzeugt. Das vorstehend beschriebene Kontaktsystem kann komplett vormontiert werden und braucht dann bei der Montage des Druckgasschalters lediglich noch auf den Festkontakt 23 aufgesteckt zu werden.

Wie aus Fig. 1 zu entnehmen ist, sind die Stromanschlüsse 4 und 5 im wesentlichen quer zur Kontaktstückachse aus dem Gehäuse 1 geführt und bilden im Inneren des Gehäuses jeweils mindestens eine Schleife. Diese Schleifen sind in einer die Durchführungen 2 und 3 sowie die Kontaktstückachse enthaltenden Ebene angeordnet und weisen jeweils einen in axialer Richtung erstreckten Abschnitt 24 bzw. 25 sowie jeweils einen radial zur Kontaktstückachse erstreckten Abschnitt 26 bzw. 27 auf. Der Abschnitt 24 erstreckt sich von der Durchführung 2 nach unten, hingegen der Abschnitt 25 von der Durchführung 3 nach oben. Der an den Abschnitt 24 anschliessenden Abschnitt 26 erstreckt sich ins Innere des Gehäuses 1 und endet in dem das bewegliche Kontaktstück 6 umschliessenden Gleitkontakt, während der an den Abschnitt 25 anschliessende ebenfalls ins Gehäuse 1 erstreckte Abschnitt 27 wie vorstehend beschrieben als Flachschienen 14,15 ausgebildet ist und am Kontaktstück 7 endet.

Dieser Druckgasschalter weist die nachfolgend beschriebene Wirkungsweise auf:

Beim Ausschalten wird das bewegliche Kontaktstück 6 nach unten bewegt und nach Öffnen der ggfs. vorgesehenen Nennstromkontakte 8 und 9 zwischen den sich nachfolgend trennenden Kontaktstücken 6 und 7 ein vom abzuschaltenden Strom hervorgerufener Lichtbogen 28 gezogen. Durch die in den Stromanschlüssen 4 und 5 vorgesehenen und wie vorstehend beschrieben ausgebildeten Schleifen heben sich die auf den Lichtbogen 28 wirkenden elektromagnetischen Kräfte nahezu vollständig auf, so dass der Lichtbogen 20 trotz Quereinspeisung im wesentlichen zentrisch brennt, wodurch ein gleichmässiger Abbrand der Kontaktstücke 6 und 7 erreicht wird.

Darüber hinaus wird durch die Ausbildung des Stromanschlusses 5 mittels parallel geführter Flachschienen 14 und 15 erzielt, dass die Reibungskräfte zwischen dem feststehenden Kontaktstück 7 und dem im Einschaltzustand in das feststehende Kontaktstück 7 eingeführten beweglichen Kontaktstück gering gehalten werden können. Hierzu ist es lediglich erforderlich, den Abstand und die Länge der Flachschienen 14 und 15 derart zu bemessen, dass die durch die Parallelströme in den Flachschienen hervorgerufenen anziehenden Kräfte am Ort des feststehenden Kontaktstückes 7 durch die beim Stromübergang von den Flachschienen auf das feststehende Kontaktstück 7 hervorgerufenen abstossenden Kräfte nahezu kompensiert werden.

Der Abbrand an den Kontaktstücken 6 und 7 wird dadurch noch zusätzlich verringert, dass der abzuschaltende Strom durch die Spule 20 fliesst. Das durch die Spule 20 hervorgerufene magnetische Feld bewirkt nämlich eine Rotation des Lichtbogens 28 um die Kontaktstückachse. Da die Spule 20 zwei von je einer Flachschiene 14 bzw. 15 parallel eingespeiste Windungen 18 bzw. 19 aufweist, bleibt hierbei die anziehende Kraft der Flachschienen 14 und 15 auch im Bereich des feststehenden Kontaktstückes 7 erhalten. Der die durch die parallelen Windungen 18 und 19 der Spule 20 fliessenden Ströme aufnehmende Federring 21 bewirkt den Stromübergang auf die Kontaktteile 12 und 13. Die Federkräfte dieses Ringes sollten hierbei derart bemessen sein, dass im Einschaltzustand, wenn nämlich das bewegliche Kontaktstück 6 in das Kontaktstück 7 eingefahren ist, dessen Kraftwirkung über die Kontaktteile 12 und 13 bei grossen und kleinen Strömen einen ausreichenden Stromübergang vom feststehenden auf das bewegliche Kontaktstück gewährleistet. Da sich wie vorstehend beschrieben bei grossen Strömen die anziehenden und abstossenden elektromagnetischen Kräfte am Kontaktstück 7 bei geeigneter Bemessung der Flachschienen 14 und 15 nahezu kompensieren, ist es möglich, die Reibungskraft zwischen feststehendem und beweglichem Kontaktstück und damit den Kontaktabrieb gering zu halten.

Der zwischen den Kontaktstücken 6 und 7 gezogene Lichtbogen 28 heizt in der Hochstromphase das Isoliergas kräftig auf, wodurch der Gasdruck im Heizvolumen 10 kräftig erhöht wird. Bei Annäherung an einen Nulldurchgang des abzuschaltenden Stromes setzt sodann eine kräftige Strömung von im Heizvolumen 10 gespeicherten lsoliergas durch die von den Kontaktteilen 12 und 13 umschlossene Düsenöffnung in einen durch lsolierstoffkörper 11 und Gehäuse 1 begrenzten Expansionsraum ein, durch welche der Lichtbogen 28 beblasen wird. Hierbei ist eine weitere vorteilhafte Wirkung der Erfindung darin zu sehen, dass das in den Expansionsraum gelangende aufgeheizte Isoliergas zunächst an der vom Antrieb abgewandten Seite auf das Gehäuse 1 prallt und hierbei sowie während seines nachfolgenden Abströmens längs der Wand des Gehäuses in den gegebenenfalls die Nennstromkontakte 8, 9 enthaltenden Teil des Gehäuses beträchtlich abgekühlt wird. Die ggfs. vorgesehenen Nennstromkontakte 8, 9 sind dann trotz kurzer Baulänge des Gehäuses in axialer Richtung in wirkungsvollen Weise vor unmittelbarer Kontamination durch die aus dem Heizvolumen 10 austretenden und auf hohe Temperaturen aufgeheizten Löschgase geschützt.

Eine zusätzliche magnetische Beblasung wird hierbei noch durch die Spule 20 erreicht, insbesondere dann, wenn sie im Bereich des engsten Teils der Öffnung des Kontaktstückes 7 angeordnet ist. Eine weitere Beblasung kann ferner noch dadurch erzielt werden, dass die untere Öffnung im Isolierstoffkörper 11 als vom beweglichen Kontsktstück 6 freigebbare Düse ausgebildet ist oder wenn das bewegliche Kontaktstück 6 selbst als Düse ausgebildet ist.

## Patentansprüche

1. Druckgasschalter mit einem isoliergasgefüllten Gehäuse (1), zwei im Gehäuse (1) längs einer Achse relativ zueinander beweglichen zylinderförmigen Kontaktstücken (6, 7), zwei mit den Kontaktstücken (6, 7) elektrisch leitend verbundenen und im wesentlichen quer zur Kontaktstückachse aus dem Gehäuse (1) geführten Stromanschlüssen (4, 5), einem von einem Isolierstoffkörper (11) umgebenen Heizvolumen (10), in welches die von den Stromanschlüssen (4, 5) abgewandten freien Enden der Kontaktstücke (6, 7) zumindest im Einschaltzustand geführt sind, und mindestens einer das Heizvolumen (10) mit einem Expansionsraum verbindenden düsenförmigen Öffnung, dadurch gekennzeichnet, dass die Stromanschlüsse (4, 5) an einander diametral gegenüberliegenden Seiten des Gehäuses (1) aus diesem geführt sind und im Inneren des Gehäuses (1) jeweils mindestens eine Schleife bilden, welche Schleifen in einer gemeinsamen Ebene angeordnet und derart ausgebildet sind, dass sie gegensinnig vom abzuschaltenden Strom durchflossen sind.

2. Druckgasschalter nach Anspruch 1, dadurch gekennzeichnet, dass die Schleifen jeweils einen in axialer Richtung erstreckten ersten Abschnitt (24, 25) und einen jeweils radial zur Kontaktstückachse erstreckten zweiten Abschnitt (26, 27) aufweisen und dass die ersten Abschnitte (24, 25) von den Durchführungen (2, 3) in entgegengesetzten Richtungen verlaufen und an den von den Durchführungen (2, 3) abgewandten Enden jeweils an die zweiten Abschnitte (26, 27) anschliessen.

3. Druckgasschalter nach Anspruch 2, dadurch gekennzeichnet, dass der mit einem feststehenden (7) der beiden Kontaktstücke (6, 7) elektrisch leitend verbundene Stromanschluss (5) zumindest in seinem zweiten Abschnitt (27) jeweils von mindestens zwei parallel zueinander angeordneten Flachschienen (14, 15) gebildet ist, welche auf einander gegenüberliegenden Aussenflächen des feststehenden Kontaktstückes (7) abgestützt sind.

4. Druckgasschalter nach Anspruch 3, dadurch gekennzeichnet, dass das feststehende Kontaktstück (7) in einer Öffnung des das Heizvolumen (10) begrenzenden Isolierstoffkörpers (11) befestigt ist und dass die Flachschienen (14,15) gegenüber diesem Kontaktstück (7) elektrisch isoliert sind und jeweils einen Anschluss an jeweils eine von mindestens zwei Windungen (18,19) einer das feststehende Kontaktstück (7) umgebenden und mit diesem elektrisch leitend verbundenen Spule (20) aufweisen.

5. Druckgasschalter nach Anspruch 4, dadurch gekennzeichnet, dass das feststehende Kontaktstück (7) zwei als Düsenhalbschalen ausgebildete und in der Öffnung des Isolierstoffkörpers (11) gelagerte Kontaktteile (12, 13) aufweist, welche in elektrisch leitender Weise auf einem Federring (21) abgestützt sind, der mit den Windungen (18, 19) der Spule (20) elektrisch leitend verbunden ist.

6. Druckgasschalter nach Anspruch 5, dadurch gekennzeichnet, dass die Kontaktstücke (6, 7) jeweils mit Nennstromkontakten (8, 9) in elektrisch leitender Verbindung stehen, welche an den von der Düsenöffnung der Düsenhalbschalen abgewandten Seite des Gehäuses (1) angebracht sind.

7. Druckgasschalter nach einem der Ansprüche 3 bis 6, dadurch gekennzeichnet, dass die Flachschienen (14, 15) unter der Wirkung einer Feder (22) stehen.

8. Druckgasschalter nach Anspruch 7, dadurch gekennzeichnet, dass die Flachschienen (14, 15) auf einen Festkontakt (23) steckbar sind.

## Claims

1. Compressed-gas breaker having an insulating gasfilled-housing (1), two cylindrical contact members (6, 7) which can be moved relatively with respect to one another along an axis in the housing (1), two current terminals (4, 5) which are electrically conductively connected to the contact members (6, 7) and are essentially conducted out of the housing (1) transversely with respect to the contact member axis, a heating volume (10) which is surrounded by an insulating-material body (11) and into which the free ends of the contact members (6, 7), facing away from the contact terminals (4, 5), are conducted at least in the made condition, and at least one nozzle-shaped opening connecting the heating volume (10) to an expansion space, characterized in that the current terminals (4, 5) are conducted out of the housing at sides of the housing (1) which are diametrically opposite to one another and in the interior of the housing (1) in each case form at least one loop, which loops are arranged in a common plane and are constructed in such a manner that the current to be interrupted flows through them in opposite directions.

2. Compressed-gas breaker according to claim 1, characterized in that the loops in each case exhibit a first section (24, 25) extending in the axial direction and a second section (26, 27) which in each case extends radially with respect to the contact member axis, and that the first sections (24, 25) extend from the lead-throughs (2, 3) in opposite directions and in each case connect to the second sections (26, 27) at the ends fac ing away from the lead-throughs (2, 3).

3. Compressed-gas breaker according to claim 2, characterized in that the current terminal (5) electrically conductively connected to a fixed one (7) of the two contact members (6, 7) is in each case formed, at least in its second section (27), by at least two flat rails (14, 15) which are arranged in parallel with one another and which are supported on outside faces of the fixed contact member (7) which are opposite to one another.

4. Compressed-gas breaker according to claim 3, characterized in that the fixed contact member (7) is attached in an opening of the insulating material body (11) limiting the heating volume (10) and that the flat rails (14, 15) are electrically insulated with respect to this contact member (7) and in each case exhibit one terminal at in each case one of at least two windings (18, 19) of a coil (20) which surrounds the fixed contact member (7) and is electrically conductively connected to the latter.

5. Compressed-gas breaker according to claim 4, characterized in that the fixed contact member (7) exhibits two contact parts (12, 13) which are constructed.as nozzle half shells and are supported in the opening of the insulating material body (11) and which are electrically conductively supported on a spring washer (21) which is electrically conductively connected to the windings (18,19) of the coil (20).

6. Compressed-gas breaker according to claim 5, characterized in that the contact members (6, 7) are in each case electrically conductively connected to ratedcurrent contacts (8, 9) which are mounted at the side of the housing (1) facing away from the nozzle opening of the nozzle half shells.

7. Compressed-gas breaker according to one of claims 3 to 6, characterized in that the flat rails (14, 15) are under the action of a spring (22).

8. Compressed-gas breaker according to claim 7, characterized in that the flat rails (14, 15) can be plugged onto a fixed contact (23).

## Revendications

1. Interrupteur à gaz comprimé avec un boîtier (1) rempli de gaz isolant, deux éléments de contact (6, 7) cylindriques mobiles l'un par rapport à l'autre le long d'un axe dans le boîtier (1), deux barres de raccordement (4, 5) électriquement reliées aux éléments de contact (6, 7) et sortant du boîtier (1) dans une direction sensiblement transversale par rapport à l'axe des éléments de contact, un volume de chauffage (10) entouré par un corps en matériau isolant (11), dans lequel sont menées, au moins en position d'enclenchement, les extrémités libres des éléments de contact (6, 7) éloignées des barres de raccordement (4, 5) et au moins une ouverture en forme de tuyère reliant le volume de chauffage (10) à une chambre d'expansion, caractérisé en ce que les barres de raccordement (4, 5) sortent du boîtier (1) par des côtés diamétralement opposés l'un à l'autre et forment chacune à l'intérieur du boîtier au moins un coude, lesquels coudes sont disposés dans un plan commun et sont agencés de telle façon qu'ils soient parcourus en sens opposés par le courant à couper.

2. Interrupteur à gaz comprimé suivant la revendication 1, caractérisé en ce que chaque coude présente un premier tronçon (24, 25) orienté en direction axiale et un second tronçon (26, 27) orienté en direction radiale par rapport à l'axe des éléments de contact, et en ce que les premiers tronçons (24, 25) sont placés en sens contraire à partir des passages (2, 3) et se raccordent chacun respectivement aux seconds tronçons (26, 27) par leurs extrémités éloignées des passages (2, 3).

3. Interrupteur à gaz comprimé suivant la revendication 2, caractérisé en ce que la barre de raccordement (5) électriquement reliée à celui des deux éléments de contact (6, 7) qui est fixe est constituée dans son second tronçon (27) d'au moins deux rails plats (14,15) disposés parallèlement l'un à l'autre, qui sont appuyés sur des faces extérieures opposées l'une à l'autre de l'élément de contact fixe (7).

4. Interrupteur à gaz comprimé suivant la revendication 3, caractérisé en ce que l'élément de contact fixe (7) est fixé dans une ouverture du corps en matériau isolant (11) entourant le volume de chauffage (10) et en ce que les rails plats (14,15) sont isolés électriquement par rapport à cet élément de contact (7) et présentent chacun un raccordement à une d'au moins deux spires (18, 19) d'une bobine (20) entourant l'élément de contact fixe (7) et reliée électriquement à celui-ci.

5. Interrupteur à gaz comprimé suivant la revendication 4, caractérisé en ce que l'élément de contact fixe (7) présente deux pièces de contact (12,13) profilées en demi-coquilles de tuyère et posées dans l'ouverture du corps en matériau isolant (11), lesquelles reposent en contact électrique sur une bague élastique (21) qui est électriquement reliée aux spires (18,19) de la bobine (20).

6. Interrupteur à gaz comprimé suivant la revendication 5, caractérisé en ce que les éléments de contact (6, 7) sont chacun électriquement reliés a des contacts à courant nominal (8, 9), qui sont placés du côté du boîtier (1) qui est éloigné de l'ouverture de sortie des demi-coquilles de tuyère.

7. Interrupteur à gaz comprimé suivant une des revendications 3 à 6, caractérisé en ce que les rails plats (14,15) sont soumis à l'action d'un ressort (22).

8. Interrupteur à gaz comprimé suivant la revendication 7, caractérisé en ce que les rails plats (14, 15) sont enfichables sur un contact fixe (23).
